# FASCICULE DE BREVET EUROPEEN

(11) **EP 1 656 852 B1**
(45) Date de publication et mention de la délivrance du brevet: **27.06.2007**
(21) Numéro de dépôt: 05292366.1
(22) Date de dépôt: 08.11.2005
(51) Int. Cl.: A45D 40/00

(54) **Support de conditionnement pourvu de moyens de rigidification et de repartition d'un effort de pression**
Aufbewahrungsträger mit Verstärkungsmittel und Druckverteilungsmittel
Storing holder provided with rigidification and pressure repartition means

(30) Priorité: 10.11.2004 FR 0452594
(43) Date de publication de la demande: 17.05.2006
(73) Titulaire: Socoplan, 79100 St. Jean de Thouars (FR)
(72) Inventeur: Peck, Christophe, 79200 Viennay (FR); Moussion, Philippe, 79100 Misse (FR)
(74) Mandataire: Breese Derambure Majerowicz

(56) Documents cités:
- US-A- 5 879 769
- US-A1- 2003 137 144

## Description

L'invention concerne un support de conditionnement d'un produit d'échantillon, un complexe de conditionnement d'un produit d'échantillon comprenant un tel support de conditionnement et un film souple, ainsi qu'un conditionnement d'un produit d'échantillon comprenant un tel complexe de conditionnement et un produit d'échantillon.

L'invention concerne également un support de presse comprenant une pluralité de pages dans lequel au moins un conditionnement d'un produit d'échantillon est disposé entre deux pages ainsi qu'un ensemble de supports de presse empilés.

L'invention s'applique particulièrement à la distribution par voie de presse de produits d'échantillon. Cette pratique est répandue car elle permet une distribution à la fois large, du fait de l'accessibilité par un grand nombre d'utilisateurs potentiels, et ciblée, du fait du choix du support de presse utilisé lui-même destiné à certaines catégories de personnes.

Une telle pratique impose, pour le conditionnement du produit d'échantillon, un dispositif d'échantillonnage pouvant répondre à des contraintes en termes d'épaisseur, de rigidité, pour éviter la déchirure ou la déformation du dispositif, et de résistance à un effort de pression, pour éviter l'éclatement du dispositif. En particulier, le dispositif d'échantillonnage destiné à la distribution par voie de presse doit satisfaire aux exigences imposées par un essai consistant à appliquer sur une face du dispositif d'échantillonnage pendant six secondes une charge de 1,5 tonnes.

On connaît, notamment du document WO 98/10917, des dispositifs d'échantillonnage renforcés comprenant un joint associant une couche souple supérieure et une couche rigide inférieure pour former un logement qui contient le produit d'échantillon. Pour protéger le logement, le dispositif comprend également une couche rigide de renforcement associée à la couche supérieure ou inférieure.

Or, un tel dispositif d'échantillonnage pose un certain nombre de problèmes. En effet, du fait de la superposition de trois couches, le dispositif présente une épaisseur ne permettant pas son insertion dans un support de presse. De plus, la réalisation du dispositif d'échantillonnage est complexe car elle nécessite le positionnement précis des couches les unes par rapport aux autres pour conférer au logement à la fois l'étanchéité et la protection nécessaires. Par ailleurs, les quantités de matériaux différents utilisés dans la réalisation du dispositif présentent des inconvénients d'ordre écologique et économique.

L'invention vise à résoudre ces problèmes en proposant un support de conditionnement d'un produit d'échantillon comprenant des moyens de rigidification et de répartition d'un effort de pression.

A cet effet, et selon un premier aspect, l'invention propose un support de conditionnement d'un produit d'échantillon, ledit support comprenant une plaque généralement mince en matériau thermoformé, la plaque comprenant une face de base et au moins un logement destiné à recevoir le produit d'échantillon, ledit logement comprenant une ouverture prévue dans la face de base et présentant une hauteur d, la plaque comprenant également un réseau de saillies qui s'étendent depuis la face de base, du même côté que le logement, lesdites saillies présentant une hauteur sensiblement égale à d de sorte à permettre la répartition d'un effort de pression exercé sur la face de base de la plaque.

L'invention permet avec une structure et une fabrication simple d'obtenir un support mince, renforcé pour pouvoir notamment résister à un effort de pression sur l'une de ses faces et présentant une rigidité d'ensemble.

Dans une réalisation particulière, la face de base comprend au moins une zone généralement plane entourant le logement, ladite zone formant zone de solidarisation d'un film souple pour recouvrir de manière amovible l'ouverture de chaque logement.

Selon un deuxième aspect, l'invention concerne un complexe de conditionnement d'un produit d'échantillon comprenant un support de conditionnement d'un produit d'échantillon selon le premier aspect et un film souple solidarisé de manière amovible à une zone de solidarisation.

Selon un troisième aspect, l'invention a pour objet un conditionnement d'un produit d'échantillon comprenant un complexe de conditionnement d'un produit d'échantillon et un produit d'échantillon disposé dans le logement, ledit produit d'échantillon étant recouvert par le film souple.

Selon un quatrième aspect, l'invention propose un support de presse comprenant une pluralité de pages, dans lequel au moins un conditionnement d'un produit d'échantillon est disposé entre deux pages, ledit conditionnement étant solidarisé à l'une desdites pages sur la face opposée à la face de base.

Selon un cinquième aspect, l'invention concerne un ensemble de supports de presse, lesdits supports étant superposés de sorte à former une pile.

D'autres objets et avantages de l'invention apparaîtront au cours de la description qui suit, faite en référence aux dessins annexés, dans lesquels :
- la figure 1 est une vue d'un conditionnement de produit d'échantillon comprenant un support de conditionnement et un film souple, le conditionnement étant représenté du côté du support, ledit support comprenant un logement dans lequel le produit d'échantillon est disposé et un réseau de saillies ;
- la figure 2 est une vue du conditionnement de la figure 1 du côté du film souple, ledit film souple recouvrant de manière amovible l'ouverture du logement ;
- la figure 3 est une vue en perspective du côté du support du conditionnement de produit d'échantillon de la figure 1, une zone de préhension du bord du film souple étant représentée ;
- la figure 4 est une vue en perspective du côté du film souple du conditionnement de produit d'échantillon de la figure 1 ;
- la figure 5 est une vue en perspective du côté du film souple du conditionnement de produit d'échantillon de la figure 1, le film souple étant partiellement détaché pour découvrir partiellement l'ouverture du logement ;
- la figure 6 est une vue agrandie en coupe selon la ligne VI - VI du support du conditionnement de la figure 1, le logement comprenant une ouverture prévue dans une face de base, les saillies s'étendant depuis la face de base, du même côté que le logement et présentant une hauteur sensiblement égale à celle du logement ;
- la figure 7 est une représentation en perspective d'un support de presse dans lequel le conditionnement de la figure 1 est disposé transversalement sur une page du support de presse et solidarisé à ladite page par la face opposée à la face de base du support ;
- la figure 8 est une représentation similaire à celle de la figure 7, le conditionnement étant disposé longitudinalement sur la page du support de presse ;
- la figure 9 est une représentation similaire à celle de la figure 7, le film souple étant partiellement détaché.

En relation avec les figures, on décrit un conditionnement d'un produit d'échantillon. Ce conditionnement est particulièrement adapté à la distribution par voie de presse de produits cosmétiques 1 notamment du rouge à lèvres, du fond de teint ou tout autre produit cosmétique 1 sous forme de liquide, de crème, de poudre, lait ou gel.

Pour ce faire, un ou plusieurs conditionnements peuvent, comme cela est représenté sur les figures 7 à 9, être disposés entre deux pages d'un support de presse 2 comprenant une pluralité de pages comme un magazine, une revue, un catalogue ou analogue. En choisissant le support de presse 2 approprié, le fabricant du produit cosmétique 1 peut alors obtenir une distribution ciblée plus ou moins large de son produit 1.

Toutefois, le conditionnement doit être suffisamment résistant et présenter une rigidité d'ensemble pour éviter notamment la déformation ou la déchirure du conditionnement lors de la manipulation du support de presse 2 ou du conditionnement lui-même.

De plus, préalablement à leur distribution, les supports de presse 2 peuvent être stockés et transportés sous forme d'ensembles dans lesquels les supports 2 sont superposés de sorte à former une pile. Les conditionnements peuvent alors être soumis à un effort de pression important. Ainsi, pour pouvoir être inséré dans un support de presse 2, le conditionnement doit satisfaire aux exigences imposées par un essai consistant à appliquer sur le conditionnement pendant six secondes une charge de 1,5 tonnes.

Pour ce faire, le conditionnement comprend un complexe de conditionnement comprenant un support de conditionnement 3 du produit d'échantillon 1 et un film souple 4 solidarisé au support 3. Le support de conditionnement 3 comprend une plaque de forme rectangulaire généralement mince en matériau thermoformé. Une telle réalisation confère au support de conditionnement 3 une certaine résistance à la déformation ou à la déchirure et une certaine rigidité d'ensemble.

La plaque comprend une face de base 5 et un logement 6 destiné à recevoir le produit d'échantillon 1 et comprenant une ouverture 7 prévue dans la face de base 5. Le logement 6 présente une hauteur d, c'est-à-dire une dimension perpendiculaire à la face de base 5, par exemple de l'ordre de quelques centaines de microns, et une forme généralement circulaire. La plaque peut être réalisée en matériau transparent pour permettre la visualisation du produit d'échantillon 1 au travers du support de conditionnement 3.

La description est faite avec un support de conditionnement 3 comprenant un logement 6. On peut toutefois prévoir que le support 3 comprenne plusieurs logements 6.

Le produit d'échantillon 1 est disposé dans le logement 6 et recouvert par le film souple 4. Le film souple 4 est alors solidarisé au support de conditionnement 3 pour recouvrir l'ouverture 7 du logement 6 de manière amovible afin de pouvoir accéder au produit d'échantillon 1 par exemple par pelage du film souple 4.

Pour permettre la solidarisation du film souple 4 au support de conditionnement 3, la face de base 5 comprend au moins une zone 8 généralement plane entourant le logement 6. Sur les figures, la face de base comprend deux zones 8 formant zone de solidarisation du film souple 4 : l'une 8a continue située au voisinage du bord du logement 6 permet d'assurer l'étanchéité du logement et l'autre 8b située au voisinage du bord de la plaque.

Selon une réalisation, le film souple 4 est thermoscellé aux zones de solidarisation 8. Le produit d'échantillon 1 est accessible après détachement du film souple 4 par exemple par pelage. Le complexe comprend alors une zone de préhension 9 du bord du film souple 4. Sur les figures, la zone de préhension 9 est obtenue en réalisant le thermoscellage 8b sur une partie du bord de la plaque pour laisser du bord libre du film souple 4 qui ne soit pas thermoscellé au support de conditionnement 3.

Pour améliorer la rigidité d'ensemble du conditionnement et assurer sa résistance à un effort de pression, la plaque comprend également un réseau de saillies 10 qui s'étendent depuis la face de base 5, du même côté que le logement 6. Les saillies 10 présentent une hauteur sensiblement égale à d de sorte à permettre la répartition d'un effort de pression exercé sur la face de base 5 de la plaque.

L'effort de pression peut être appliqué directement sur la face de base 5 ou indirectement sur la face opposée, la face de base étant en appui sur une surface, par exemple une page du support de presse 2. Les saillies 10 sont organisées en réseau, c'est-à-dire qu'elles permettent conjointement au support de conditionnement 3 de supporter l'effort de pression en le répartissant sur la surface de la plaque, évitant ainsi l'éclatement du logement 6 et la perte du produit d'échantillon 1.

Dans le mode de réalisation représenté, le réseau de saillies 10 est généralement continu et comprend des saillies 10 adjacentes disposées selon un motif régulier autour du logement 6. Pour faciliter leur disposition et limiter leur déformation en améliorant leur résistance et leur rigidité individuelles, les saillies 10 peuvent avoir une base généralement polygonale et un sommet généralement parallèle à la face de base 5 ou arrondi. Dans des exemples particuliers, le réseau de saillies 10 occupe entre 40% et 70% de la surface totale du support de conditionnement 3 avec une densité comprise entre de l'ordre de 20 saillies/cm² et de l'ordre de 30 saillies/cm².

Selon des modes de réalisation non représentés, on peut prévoir que le réseau soit irrégulier et comprenne des saillies 10 disposées en des localisations déterminées du support de conditionnement 3.

Un tel complexe de conditionnement peut par exemple contenir un volume de produit cosmétique 1 compris entre de l'ordre de 0,01 ml et de l'ordre de 0,2 ml. Par ailleurs, les formes et les dimensions du complexe de conditionnement sont adaptées pour sa disposition dans un support de presse. Par exemple, l'épaisseur peut être de l'ordre du millimètre.

Le conditionnement est solidarisé de manière amovible ou permanente à l'une des pages du support de presse 2 sur la face opposée à la face de base 5. Les sommets des saillies 10 sont alors solidarisés à la page du support de presse 2 et l'effort de pression, par exemple lorsque les supports de presse 2 sont disposés en pile, est exercé soit sur la face d'appui 5 du support de conditionnement 3 soit sur les sommets des saillies 10.

Par ailleurs, la page peut être une page publicitaire entièrement ou partiellement dédiée au produit cosmétique 1 et le film souple 3 faisant face à l'utilisateur peut être décoré pour se fondre dans la page ou être réalisé en matériau transparent pour permettre la visualisation du produit d'échantillon 1 et de la page si le support de conditionnement 3 est lui-même réalisé en matériau transparent. En outre, le support de conditionnement 3 et/ou le logement 6 peuvent présenter une forme polygonale, circulaire ou autre.

Pour utiliser le conditionnement, l'utilisateur peut soit, comme représenté sur la figure 9, détacher le film souple 4, le support de conditionnement 3 restant solidarisé à la page du support de presse 2, soit détacher le conditionnement puis détacher le film souple 4.

## Revendications

1. Support de conditionnement (3) d'un produit d'échantillon (1), ledit support comprenant une plaque généralement mince en matériau thermoformé, la plaque comprenant une face de base (5) et au moins un logement (6) destiné à recevoir le produit d'échantillon (1), ledit logement comprenant une ouverture (7) prévue dans la face de base (5) et présentant une hauteur d, ledit support étant **caractérisé en ce que** la plaque comprend également un réseau de saillies (10) qui s'étendent depuis la face de base (5), du même côté que le logement (6), lesdites saillies présentant une hauteur sensiblement égale à d de sorte à permettre la répartition d'un effort de pression exercé sur la face de base (5) de la plaque.

2. Support de conditionnement (3) selon la revendication 1, **caractérisé en ce que** la hauteur d est de l'ordre de quelques centaines de microns.

3. Support de conditionnement (3) selon la revendication 1 ou 2, **caractérisé en ce que** le réseau de saillies (10) comprend des saillies (10) adjacentes disposées selon un motif régulier.

4. Support de conditionnement (3) selon l'une quelconque des revendications 1 à 3, **caractérisé en ce que** le réseau de saillies (10) occupe entre 40% et 70% de la surface totale de la plaque.

5. Support de conditionnement (3) selon l'une quelconque des revendications 1 à 4, **caractérisé en ce que** le réseau de saillies (10) a une densité comprise entre de l'ordre de 20 saillies/cm² et de l'ordre de 30 saillies/cm².

6. Support de conditionnement (3) selon l'une quelconque des revendications 1 à 5, **caractérisé en ce que** les saillies (10) ont une base généralement polygonale et un sommet généralement parallèle à la face de base (5) ou arrondi.

7. Support de conditionnement (3) selon l'une quelconque des revendications 1 à 6, **caractérisé en ce que** la face de base (5) comprend au moins une zone (8) généralement plane entourant le logement (6), ladite zone formant zone de solidarisation d'un film souple (4) pour recouvrir de manière amovible l'ouverture (7) du logement (6).

8. Complexe de conditionnement d'un produit d'échantillon (1) comprenant un support de conditionnement (3) d'un produit d'échantillon (1) selon la revendication 7 et un film souple (4) solidarisé de manière amovible à une zone de solidarisation (8).

9. Complexe de conditionnement selon la revendication 8, **caractérisé en ce que** le film souple (4) est thermoscellé sur la zone de solidarisation (8).

10. Complexe de conditionnement selon la revendication 8 ou 9, **caractérisé en ce que** la face de base comprend deux zones de solidarisation (8), l'une (8a) étant continue située au voisinage du bord du logement (6) et l'autre (8b) étant située au voisinage du bord de la plaque.

11. Complexe de conditionnement selon l'une quelconque des revendications 8 à 10, **caractérisé en ce qu'**il comprend une zone de préhension (9) du bord du film souple (4).

12. Complexe de conditionnement selon l'une quelconque des revendications 8 à 11, **caractérisé en ce qu**'il présente une épaisseur de l'ordre du millimètre.

13. Conditionnement d'un produit d'échantillon comprenant un complexe de conditionnement d'un produit d'échantillon selon l'une quelconque des revendications 8 à 12 et un produit d'échantillon (1) disposé dans le logement (6), ledit produit d'échantillon étant recouvert par le film souple (4).

14. Support de presse (2) comprenant une pluralité de pages, dans lequel au moins un conditionnement d'un produit d'échantillon (1) selon la revendication 13 est disposé entre deux pages, ledit conditionnement étant solidarisé à l'une desdites pages sur la face opposée à la face de base (5).

15. Ensemble de supports de presse selon la revendication 14, lesdits supports étant superposés de sorte à former une pile.

## Claims

1. A packaging backing piece (3) for packaging a sample substance (1), said packaging backing piece comprising a generally thin plate of a thermoformed material, said plate having a base face (5) and at least one recess (6) designed to receive the sample substance (1), said recess having a height d and having an opening (7) provided in the base face (5), said packaging backing piece being **characterized in that** the plate also has an array of projections (10) that extend from the base face (5) on the same side thereof as the recess (6), said projections having a height substantially equal to d so as to make it possible to distribute a pressure force exerted on the base face (5) of the plate.

2. A packaging backing piece (3) according to claim 1, **characterized in that** the height d is of the order of a few hundreds of microns.

3. A packaging backing piece (3) according to claim 1 or claim 2, **characterized in that** the array of projections (10) comprises adjacent projections (10) disposed in a uniform pattern.

4. A packaging backing piece (3) according to any one of claims 1 to 3, **characterized in that** the array of projections (10) occupies in the range 40% of the total area of the plate to 70% of said total area.

5. A packaging backing piece (3) according to any one of claims 1 to 4, **characterized in that** the array of projections (10) has a density lying in the range about 20 projections per square centimeter to about 30 projections per square centimeter.

6. A packaging backing piece (3) according to any one of claims 1 to 5, **characterized in that** each of the projections (10) has a generally polygonal base and a vertex that is generally parallel to the base face (5) or that is rounded.

7. A packaging backing piece (3) according to any one of claims 1 to 6, **characterized in that** the base face (5) has at least one generally plane zone (8) surrounding the recess (6), said zone forming a zone for securing to a flexible film (4) for removably covering the opening (7) of the recess (6).

8. A composite item of packaging for packaging a sample substance (1), said composite item of packaging being made up of a packaging backing piece (3) for packaging a sample substance (1) according to claim 7 and of a flexible film (4) secured removably to a securing zone (8).

9. A composite item of packaging according to claim 8, **characterized in that** the flexible film (4) is heat-sealed to the securing zone (8).

10. A composite item of packaging according to claim 8 or claim 9, **characterized in that** the base face has two securing zones (8), one of which (8a) is continuous and is situated in the vicinity of the edge of the recess (6), and the other of which (8b) is situated in the vicinity of the edge of the plate.

11. A composite item of packaging according to any one of claims 8 to 10, **characterized in that** it has a graspable zone (9) via which to take hold of the edge of the flexible film (4).

12. A composite item of packaging according to any one of claims 8 to 11, **characterized in that** it has a thickness of about one millimeter.

13. A packaged sample of substance, said packaged sample of substance comprising a composite item of packaging for packaging a sample substance according to any one of claims 8 to 12, and a sample substance (1) disposed in the recess (6), said sample substance being covered by the flexible film (4).

14. A press publication (2) comprising a plurality of pages, in which at least one packaged sample of substance (1) according to claim 13 is disposed between two pages, said packaged sample of substance being secured to one of said pages on that face of the backing that is opposite from the base face (5).

15. A set of press publications according to claim 14, said press publications being mutually superposed to form a stack.

## Patentansprüche

1. Verpackungsträger (3) einer Produktprobe (1), wobei der besagte Träger eine im allgemeinen dünne Platte aus warmgeformtem Material umfaßt, wobei die Platte eine Grundfläche (5) und zumindest eine Aufnahme (6) umfaßt, die für die Produktprobe (1) bestimmt ist, wobei die besagte Aufnahme eine Öffnung (7) umfaßt, die in der Grundfläche (5) vorgesehen ist und eine Höhe d aufweist, wobei der besagte Träger **dadurch gekennzeichnet ist, daß** die Platte auch ein Netz von Erhebungen (10) umfaßt, die sich von der Grundfläche (45) ausgehend auf der gleichen Seite erstrecken wie die Aufnahme (6), wobei die besagten Erhebungen eine mit d wesentlich gleiche Höhe aufweisen, so daß die Verteilung einer, auf die Grundfläche (5) der Platte ausgeübten Druckkraft ermöglicht wird.

2. Verpackungsträger (3) nach Anspruch 1, **dadurch gekennzeichnet, daß** die Höhe d in der Größenordnung von einigen Hundert Mikron liegt.

3. Verpackungsträger (3) nach Anspruch 1 oder 2, **dadurch gekennzeichnet, daß** das Netz von Erhebungen (10) nebeneinander angeordnete Erhebungen (10) umfaßt, die in einem regelmäßigen Motiv angeordnet sind.

4. Verpackungsträger (3) nach einem beliebigen der vorstehenden Ansprüche 1 bis 3, **dadurch gekennzeichnet, daß** das Netz mit Erhebungen (10) zwischen 40% und 70% der Gesamtfläche der Platte belegt.

5. Verpackungsträger (3) nach einem beliebigen der vorstehenden Ansprüche 1 bis 4, **dadurch gekennzeichnet, daß** das Netz von Erhebungen (10) eine Dichte zwischen 20 Erhebungen / Quadratzentimeter und 30 Erhebungen / Quadratzentimeter hat.

6. Verpackungsträger (3) nach einem beliebigen der vorstehenden Ansprüche 1 bis 5, **dadurch gekennzeichnet, daß** die Vorsprünge (10) eine im allgemeinen polygonale Basis und einen im allgemeinen parallel zur Grundfläche (5) verlaufenden oder abgerundeten Gipfel haben.

7. Verpackungsträger (3) nach einem beliebigen der vorstehenden Ansprüche 1 bis 6, **dadurch gekennzeichnet, daß** die Grundfläche (5) zumindest eine im allgemeinen ebene Zone (8) umfaßt, die die Aufnahme (6) umgibt, wobei die besagte Zone eine Zone für die feste Verbindung mit einer weichen Folie (4) bildet, damit die Öffnung (7) der Aufnahme (6) abnehmbar überdeckt wird.

8. Verpackungskomplex einer Produktprobe (1), der einen Verpackungträger (3) für eine Produktprobe (1) nach Anspruch 7 und eine weiche Folie (4) umfaßt, die abnehmbar mit einer Zone für die feste Verbindung (8) fest verbunden ist.

9. Verpackungskomplex nach Anspruch 8, **dadurch gekennzeichnet, daß** die weiche Folie (4) auf der Zone für die feste Verbindung (8) wärmeversiegelt ist.

10. Verpackungskomplex nach Anspruch 8 oder 9, **dadurch gekennzeichnet, daß** die Grundfläche zwei Zonen für die feste Verbindung (8) umfaßt, wobei die eine (8a) sich durchgehend in der Nähe der Kante der Aufnahme (6) befindet, und die andere (8b) sich in der Nähe der Kante der Platte befindet.

11. Verpackungskomplex nach einem beliebigen der vorstehenden Ansprüche 8 bis 10, **dadurch gekennzeichnet, daß** er eine Erfassungszone (9) der Kante der weichen Folie (4) umfaßt.

12. Verpackungskomplex nach einem beliebigen der vorstehenden Ansprüche 8 bis 11, **dadurch gekennzeichnet, daß** er eine Dicke in der Größenordnung von einem Millimeter aufweist.

13. Verpackung einer Produktprobe, die einen Verpackungskomplex für eine Produktprobe nach einem beliebigen der vorstehenden Ansprüche 8 bis 12 und eine Produktprobe (1) umfaßt, die in der Aufnahme (6) untergebracht ist, wobei die besagte Produktprobe von der weichen Folie (4) abgedeckt wird.

14. Presseträger (2), der mehrere Seiten umfaßt, in dem zumindest eine Verpackung einer Produktprobe (1) nach Anspruch 13 zwischen zwei Seiten angeordnet ist, wobei die besagte Verpackung mit einer der besagten Seiten auf der der Grundfläche (5) entgegengesetzten Seite fest verbunden ist.

15. Satz von Presseträgern nach Anspruch 14, wobei die besagten Träger übereinandergelegt sind, damit ein Stapel entsteht.
